# EUROPÄISCHE PATENTSCHRIFT

(11) **EP 3 016 567 B1**
(45) Veröffentlichungstag und Bekanntmachung des Hinweises auf die Patenterteilung: **29.04.2020**
(21) Anmeldenummer: 13734052.7
(22) Anmeldetag: 02.07.2013
(51) Int. Cl.: A47L 11/40, B08B 3/02, B08B 9/00, B08B 9/032

(54) **SAUGGERÄT UND VERFAHREN ZUM BETREIBEN EINES SAUGGERÄTS**
SUCTION APPARATUS AND METHOD FOR OPERATING A SUCTION APPARATUS
APPAREIL D'ASPIRATION ET PROCÉDÉ DE FONCTIONNEMENT D'UN APPAREIL D'ASPIRATION

(43) Veröffentlichungstag der Anmeldung: 11.05.2016
(73) Patentinhaber: Alfred Kärcher SE & Co. KG, 71364 Winnenden (DE)
(72) Erfinder: HESS, Stefan, 71397 Leutenbach (DE); ECKSTEIN, Daniel, 71364 Winnenden (DE); HOLZWARTH, Günther, 71522 Backnang (DE); STEINBACH, Jürgen, 54497 Morbach (DE)
(74) Vertreter: Hoeger, Stellrecht & Partner Patentanwälte mbB
(86) Internationale Anmeldenummer: PCT/EP2013/063944
(87) Internationale Veröffentlichungsnummer: WO 2015/000505

(56) Entgegenhaltungen:
- WO-A1-01/07719
- DE-A1- 19 522 893
- US-A- 5 503 594
- US-A1- 2005 023 377

## Beschreibung

Die Erfindung betrifft ein Sauggerät, umfassend ein Saugaggregat, eine Saugleitungseinrichtung, welche in fluidwirksamer Verbindung mit dem Saugaggregat steht, eine Fluid-Bereitstellungseinrichtung und eine Ausbringeinrichtung für Fluid, welche in fluidwirksamer Verbindung mit der Fluid-Bereitstellungseinrichtung steht, und ein Leitelement, welches an die Ausbringeinrichtung und an die Saugleitungseinrichtung ankoppelbar ist und welches Fluid aus der Ausbringeinrichtung in die Saugleitungseinrichtung zur Reinigung der Saugleitungseinrichtung leitet, wobei das Leitelement mindestens einen Kanal umfasst, durch welchen Fluid von der Ausbringeinrichtung in die Saugleitungseinrichtung strömbar ist.

Die Erfindung betrifft ferner ein Verfahren zum Betreiben eines Sauggeräts, welches eine Saugleitungseinrichtung und eine Ausbringeinrichtung für Fluid umfasst, bei dem zur Reinigung der Saugleitungseinrichtung Fluid aus der Ausbringeinrichtung in die Saugleitungseinrichtung eingekoppelt wird, wobei zur Einkopplung von Fluid aus der Ausbringeinrichtung in die Saugleitungseinrichtung ein Leitelement verwendet wird, welches an jeweiligen Mündungen der Ausbringeinrichtung und Saugleiteinrichtung positioniert wird, und in der Saugleitungseinrichtung über ein Saugaggregat des Sauggeräts abgesaugt wird, wobei Fluid durch mindestens einen Kanal des Leitelements von der Ausbringeinrichtung in die Saugleistungseinrichtung strömt.

Aus der US 5,558,108 ist ein Dampfreinigungsverfahren bekannt.

Aus DE 34 28 720 A1 ist ein Verfahren zur Reinigung und/oder zum Trocknen der Innenwände von Fernrohrleitungen bekannt.

Aus der DE 195 22 893 A1 ist ein Reinigungsgerät mit Mehrfachfunktion bekannt, umfassend ein Versorgungsorgan mit einem Saugstutzen, der mit einem Sammelbehälter verbunden ist und mit einer Austrittsdüse für die Abgabe von Flüssigkeit zusammenwirkt, welche über eine Leitung mit einem Behälter verbunden ist, der in zwei voneinander getrennten Kammern Wasser und eine Reinigungssubstanz enthält, und mit einem Dosier- und Mischgerät sowie einer Abgabepumpe verbunden ist, wobei zur Abgabe der Flüssigkeit ein Hebel an einem Griffteil des Versorgungsorgans vorgesehen ist.

Aus der US2005/0023377 A1 ist ein Sauggerät nach dem Oberbegriff des Anspruchs 1 und ein Verfahren zum Betreiben eines Sauggeräts nach dem Oberbegriff des Anspruchs 11 bekannt.

Der Erfindung liegt die Aufgabe zugrunde, ein Sauggerät der eingangs genannten Art bereitzustellen, welches effektiv betreibbar ist.

Diese Aufgabe wird bei dem eingangs genannten Sauggerät erfindungsgemäß dadurch gelöst, dass das Leitelement eine Dichtungseinrichtung für einen fluiddichten Anschluss der Ausbringeinrichtung und einen fluiddichten Anschluss der Saugleitungseinrichtung umfasst.

Grundsätzlich befinden sich nach einem Saugbetrieb des Sauggeräts in der Saugleitungseinrichtung Schmutzreste. Diese können beispielsweise zu einer erhöhten Keimbildung führen.

Bei der erfindungsgemäßen Lösung wird eine Ausbringeinrichtung für Fluid (beispielsweise Klarwasser oder Dampf oder eine Mischung aus Klarwasser und Reinigungsmittel) dazu verwendet, die Saugleitungseinrichtung zu spülen, um eine "innere" Reinigung der Saugleitungseinrichtung durchzuführen. Dadurch wird effektiv einer Keimbildung entgegengewirkt.

Es ist ein (lösbares) Leitelement vorgesehen, welches für eine Umleitung von Fluid aus der Ausbringeinrichtung in die Saugleitungseinrichtung sorgt. Das Sauggerät stellt dadurch selber das zur Reinigung benötigte Fluid bereit.

Es lässt sich dadurch auf effektive und konstruktive einfache Weise eine Reinigung der Saugleitungseinrichtung durchführen.

Insbesondere ist das Leitelement zum Anschluss an eine Ausbringmündung der Ausbringeinrichtung und/oder an eine Saugmündung der Saugleitungseinrichtung ausgebildet. Es lässt sich dadurch auf einfache Weise ein "Kurzschluss" zwischen der Ausbringeinrichtung und der Saugleitungseinrichtung erreichen, um eine Spülreinigung der Saugleitungseinrichtung durchzuführen.

Das Leitelement ist insbesondere ein von der Saugleitungseinrichtung und/oder der Ausbringeinrichtung lösbares Teil und ist an dem Sauggerät angeordnet oder ist ein von dem Sauggerät trennbares oder getrenntes Teil. Das Leitelement hat in einem Normalbetrieb des Sauggeräts keine Funktion. Es wird nur benötigt, wenn eine Reinigung der Saugleitungseinrichtung durchgeführt werden soll. Es ist dabei möglich, dass das Leitelement an dem Sauggerät angeordnet ist und dort Zusatzfunktionen hat wie beispielsweise eine Haltefunktion für die Saugleitungseinrichtung beziehungsweise einen Teil der Saugleitungseinrichtung wie beispielsweise ein Saugrohr.

Es ist günstig, wenn das Leitelement als Auflageelement ausgebildet ist, auf welches ein Saugrohr der Saugleitungseinrichtung aufstellbar ist. Es kann dadurch als Halteelement für die Fixierung der Saugleitungseinrichtung an einem Körper des Sauggeräts verwendet werden. Es lässt sich insbesondere das Saugrohr auf das Auflageelement aufstellen und bei entsprechender korrekter Positionierung kann dann ein Reinigungsvorgang durch Umleitung von Fluid aus der Ausbringeinrichtung in die Saugleitungseinrichtung erfolgen. Es lässt sich dadurch auch auf einfache Weise eine Sensorüberwachung beispielsweise bezüglich einer korrekten Positionierung des Saugrohrs an dem Leitelement realisieren.

Günstigerweise ist eine Halterung für das Saugrohr vorgesehen, welche insbesondere an einem Körper des Sauggeräts angeordnet ist, und mittels welcher das Saugrohr an dem Sauggerät insbesondere bei an die Saugleitungseinrichtung und an die Ausbringeinrichtung angekoppeltem Leitelement fixierbar ist. Dadurch kann auf einfache Weise eine Aufbewahrungshalterung für das Saugrohr realisiert werden. Ferner lässt sich dadurch auf einfache Weise ein Reinigungsvorgang durchführen, bei dem das Saugrohr an dem Körper des Sauggeräts fixiert ist. Die Halterung wiederum sorgt für eine sichere Fixierung mit einem fluiddichten Übergang von Fluid aus der Ausbringeinrichtung in die Saugleitungseinrichtung .

Erfindungsgemäß umfasst das Leitelement mindestens einen Kanal, durch welchen Fluid von der Ausbringeinrichtung in die Saugleitungseinrichtung strömbar ist. Es ist dadurch eine Einkopplung von Fluid aus der Ausbringeinrichtung in die Saugleitungseinrichtung auf einfache Weise möglich.

Erfindungsgemäß umfasst das Leitelement eine Dichtungseinrichtung für einen fluiddichten Anschluss der Ausbringeinrichtung und einen fluiddichten Anschluss der Saugleitungseinrichtung. Dadurch wird eine Belastung der "Umwelt" durch einen Reinigungsvorgang mit der Auskopplung von Fluid aus der Ausbringeinrichtung und Einkopplung von Fluid in die Saugleitungseinrichtung minimiert.

Ganz besonders vorteilhaft ist es, wenn die Saugleitungseinrichtung und die Ausbringeinrichtung mindestens in einem Teilbereich mechanisch miteinander verbunden sind, wobei insbesondere die Saugleitungseinrichtung und die Ausbringeinrichtung im Bereich von ihren Mündungen mechanisch miteinander verbunden sind. Es ergibt dadurch für einen Bediener eine effektive Bedienbarkeit, da er insbesondere nur ein Element wie beispielsweise ein Griffelement für ein Saugrohr halten muss. Durch eine mechanische Verbindung im Bereich der Mündungen der Saugleitungseinrichtung der Ausbringeinrichtung lässt sich auf einfache Weise eine Positionierung und insbesondere gemeinsame Positionierung an dem Leitelement erreichen, um einen Reinigungsvorgang durchführen zu können.

Insbesondere sind die Ausbringeinrichtung und die Saugleitungseinrichtung ohne das Leitelement fluidwirksam voneinander getrennt, das heißt sie weisen jeweils ein oder mehrere Kanäle für Fluid auf, welche nicht in fluidwirksamem Kontakt stehen. Der fluidwirksame Kontakt wird erst durch das Leitelement hergestellt, welches für eine Art von Kurzschluss sorgt, um Fluid aus der Ausbringeinrichtung in die Saugleitungseinrichtung einbringen zu können.

Bei einem Ausführungsbeispiel umfasst die Saugleitungseinrichtung mindestens ein Rohr und/oder mindestens einen Schlauch. Beispielsweise ist ein einteiliges oder mehrteiliges Saugrohr vorgesehen, welches dann über einen Schlauch an einen Körper des Sauggeräts angeschlossen ist. Es ergibt sich dadurch für einen Bediener eine einfache Bedienbarkeit.

Es ist ferner günstig, wenn die Ausbringeinrichtung mindestens ein Rohr und/oder mindestens einen Schlauch umfasst. Beispielsweise umfasst die Ausbringeinrichtung einen Schlauch, welcher an einem Körper des Sauggeräts angeschlossen ist und welcher an einem Schlauch und/oder einem Rohr der Saugleitungseinrichtung gehalten ist.

Insbesondere umfasst die Fluid-Bereitstellungseinrichtung eine Klarwasser-Bereitstellungseinrichtung und/oder Reinigungsmittel-Bereitstellungseinrichtung und/oder Bereitstellungseinrichtung für eine Mischung von Reinigungsmittel und Klarwasser und/oder einen Dampferzeuger. Die Klarwasser-Bereitstellungseinrichtung stellt Klarwasser bereit. Die Reinigungsmittel-Bereitstellungseinrichtung stellt Reinigungsmittel bereit. Die Bereitstellungseinrichtung für die Mischung stellt eine Mischung von Reinigungsmittel und Klarwasser bereit. Der Dampferzeuger stellt Dampf bereit. Mit einem oder mehrerer dieser Fluide (Flüssigkeiten im Falle von Klarwasser und der Mischung von Reinigungsmittel und Klarwasser oder Dampf) lässt sich eine Reinigung der Saugleitungseinrichtung durchführen. Ferner weist das Sauggerät dann weitere Betriebsmodi auf. Beispielsweise lässt sich über den Dampferzeuger Dampf zu Reinigungszwecken bereitstellen. Über die Klarwasser-Bereitstellungseinrichtung lässt sich beispielsweise Klarwasser Dampf zumischen. Über die Bereitstellung der Mischung von Reinigungsmittel und Klarwasser kann Klarwasser mit chemischem Reinigungszusatz bereitgestellt werden.

Es ist dann grundsätzlich möglich, dass als Reinigungsfluid für die Saugleitungseinrichtung Klarwasser, oder eine Mischung aus Klarwasser und Reinigungsmittel oder Dampf verwendet wird.

Bei einem Ausführungsbeispiel ist dem Leitelement ein Sensor zugeordnet, welcher eine korrekte Positionierung an der Saugleitungseinrichtung und/oder der Ausbringeinrichtung detektiert. Beispielsweise kann der Sensor dann ein Freigabesignal erteilen, wobei ohne Freigabesignal ein Reinigungsvorgang nicht durchführbar ist.

Insbesondere ist der Sensor an dem Leitelement angeordnet. Dadurch ergibt sich ein fertigungstechnisch und konstruktiv einfacher Aufbau.

Bei einem Ausführungsbeispiel ist der Sensor als Schalter ausgebildet, wobei eine Schalterbetätigung durch eine bestimmte Positionierung der Saugleitungseinrichtung und/oder der Ausbringeinrichtung an dem Leitelement erfolgt. Beispielsweise ist der Sensor als Mikroschalter ausgebildet. Bei entsprechender korrekter Positionierung kann dann ein Freigabesignal erteilt werden, so dass grundsätzlich der Reinigungsvorgang der Saugleitungseinrichtung durchführbar ist.

Insbesondere ist eine Steuerungseinrichtung vorgesehen, welche in einem Reinigungsmodus einen Reinigungsvorgang der Saugleitungseinrichtung automatisch durchführt, wobei insbesondere ein Start des Reinigungsvorgangs durch einen Bediener ausgelöst ist. Durch die Steuerungseinrichtung kann dann ein Reinigungsvorgang gemäß einer bestimmten Vorgabe durchgeführt werden, wobei insbesondere dann auch nach Auslösen eines Reinigungsvorgangs eine Fluidförderung in der Ausbringeinrichtung für eine bestimmte Zeitdauer erfolgt und gleichzeitig eine Absaugung in der Saugleitungseinrichtung erfolgt.

Günstigerweise ist eine Pumpe vorgesehen, welche im Reinigungsmodus Fluid in der Ausbringeinrichtung fördert, und welche durch die Steuerungseinrichtung angesteuert ist. Es wird dann Fluid aus der Ausbringeinrichtung in die Saugleitungseinrichtung gepumpt.

Günstigerweise erfolgt die Fluidförderung für eine bestimmte erste Zeitdauer, wobei die entsprechende Ansteuerung durch die Steuerungseinrichtung erfolgt. Es lässt sich dadurch eine effektive Reinigung der Saugleitungseinrichtung erzielen, um insbesondere die Gefahr der Keimbildung zu minimieren.

Es ist ferner günstig, wenn die Steuerungseinrichtung das Saugaggregat ansteuert, wobei insbesondere das Saugaggregat während der Förderung von Fluid in der Ausbringeinrichtung im Reinigungsmodus betrieben ist. Es wird dann mit der Einkopplung von Fluid in die Saugleitungseinrichtung dieses auch abgesaugt.

Vorteilhafterweise ist das Saugaggregat für eine bestimmte zweite Zeitdauer nach Abschaltung der Förderung von Fluid in der Ausbringeinrichtung betrieben. Es wird dadurch sichergestellt, dass Fluid und insbesondere Flüssigkeit in der Saugleitungseinrichtung nicht in Richtung der Saugmündung herausfließen kann.

Insbesondere ist das Sauggerät als mobiles Gerät ausgebildet, welches insbesondere fahrbar ist. Dadurch ergeben sich umfangreiche Einsatzmöglichkeiten. Bei einem Ausführungsbeispiel ist das Sauggerät auch als Dampfgerät ausgebildet, durch welches Dampf ausbringbar ist. Das Sauggerät ist dann ein Dampf-Saug-Gerät. Es ergeben sich dadurch umfangreiche Einsatzmöglichkeiten.

Der Erfindung liegt ferner die Aufgabe zugrunde, ein Verfahren der eingangs genannten Art bereitzustellen, welches einen effektiven Reinigungsbetrieb ermöglicht.

Diese Aufgabe wird bei dem eingangs genannten Verfahren erfindungsgemäß dadurch gelöst, dass das Leitelement eine Dichtungseinrichtung für einen fluiddichten Anschluss der Ausbringeinrichtung und einen fluiddichten Anschluss der Saugleitungseinrichtung umfasst.

Es kann dadurch auf einfache und effektive Weise nach Beendigung eines Normalbetriebs des Sauggeräts die Saugleitungseinrichtung mit "internen Mitteln" des Sauggeräts gereinigt werden.

Es lässt sich dadurch effektiv die Gefahr der Keimbildung in der Saugleitungseinrichtung minimieren.

Weitere vorteilhafte Ausgestaltungen des erfindungsgemäßen Verfahrens wurden bereits im Zusammenhang mit dem erfindungsgemäßen Sauggerät erläutert.

Zur Einkopplung von Fluid aus der Ausbringeinrichtung in die Saugleitungseinrichtung ist ein Leitelement vorgesehen, welches an jeweiligen Mündungen der Ausbringeinrichtung und der Saugleiteinrichtung positioniert wird. Es lässt sich
dadurch direkt Fluid aus der Ausbringeinrichtung in die Saugleitungseinrichtung einkoppeln.

Bei einem Ausführungsbeispiel überprüft ein Sensor eine korrekte Position des Leitelements bezüglich der Saugleitungseinrichtung und/oder der Ausbringeinrichtung. Dadurch lässt sich ein Reinigungsvorgang in der Saugleitungseinrichtung auf einfache Weise durchführen.

Es ist günstig, wenn eine Steuerungseinrichtung eine Reinigung automatisch durchführt, wobei insbesondere ein Start des Reinigungsvorgangs manuell betätigt wird. Dadurch lässt sich eine effektive und reproduzierbare Reinigung der Saugleitungseinrichtung erreichen. Durch eine manuelle Betätigung des Auslösungsvorgangs kann sich ein Bediener auf den Reinigungsvorgang "vorbereiten".

Insbesondere stellt die Steuerungseinrichtung eine Förderung von Fluid in der Ausbringeinrichtung auf eine bestimmte erste Zeitdauer ein und stellt eine Ansaugung der Saugleitungseinrichtung über ein Saugaggregat ein. Dadurch wird eine effektive Spülung der Saugleitungseinrichtung mit gleichzeitiger Absaugung der Schmutzflüssigkeit erreicht.

Es ist ferner günstig, wenn die Steuerungseinrichtung nach Abschaltung der Förderung in der Ausbringeinrichtung den Betrieb des Saugaggregats für eine bestimmte zweite Zeitdauer aufrechterhält. Es wird dadurch verhindert, dass Flüssigkeit aus der Saugleitungseinrichtung nach außen zurücklaufen kann.

Insbesondere wird Fluid, welches die Saugleitungseinrichtung durchströmt hat, in einem Schmutzwassertank aufgenommen. Dadurch ist die Belastung der Außenwelt durch den Reinigungsvorgang minimiert.

Das erfindungsgemäße Verfahren lässt sich mit dem erfindungsgemäßen Sauggerät durchführen.

Das erfindungsgemäße Sauggerät lässt sich mit dem erfindungsgemäßen Verfahren betreiben.

Die nachfolgende Beschreibung bevorzugter Ausführungsformen dient im Zusammenhang mit den Zeichnungen der näheren Erläuterung der Erfindung.

Es zeigen:
- Figur 1: eine perspektivische Darstellung eines Ausführungsbeispiels eines Dampfgeräts, welches auch als Sauggerät ausgebildet ist;
- Figur 2: eine schematische Blockschaltbilddarstellung von Komponenten des Dampfgeräts gemäß Figur 1;
- Figur 3: eine perspektivische Teildarstellung des Dampfgeräts gemäß Figur 1 ohne Außenverkleidung in einer ersten Ansicht;
- Figur 4: eine perspektivische Teildarstellung ohne Außenverkleidung in einer zweiten Ansicht;
- Figur 5: eine vergrößerte Darstellung des Bereichs gemäß Figur 3 mit einem Bedienungspanel und einer Steuerungseinrichtung;
- Figur 6: die gleiche Ansicht wie Figur 1, wobei Betriebsmodi des Dampfgeräts schematisch dargestellt sind;
- Figur 7: das Dampfgerät gemäß Figur 1 als Sauggerät, bei dem ein Saugrohr für einen Reinigungsmodus an dem Sauggerät positioniert ist;
- Figur 8: eine Variante mit einem Leitelement; und
- Figur 9: eine Schnittansicht eines Leitelements mit positioniertem Saugrohr und positionierter Ausbringeinrichtung.

Ein Ausführungsbeispiel eines Dampfgeräts, welches in den Figuren 1 bis 5 gezeigt und dort mit 10 bezeichnet ist, ist auch als Sauggerät ausgebildet. Das Dampfgerät 10 ist dann ein Dampfsauggerät.

Das Dampfgerät 10 hat eine Basis 14, welche insbesondere plattenförmig ausgebildet ist. An der Basis 14 ist eine Radeinrichtung 16 angeordnet, über welche das Dampfgerät 10 als Ganzes fahrbar ist. Das Dampfgerät 10 ist als mobiles Gerät ausgebildet. Die Basis 14 hält einen Körper des Dampfgeräts 10.

Bei einem Ausführungsbeispiel umfasst die Radeinrichtung 16 eine Hinterradeinrichtung 18 und eine Vorderradeinrichtung 20. Die Hinterradeinrichtung 18 umfasst bezogen auf eine Vorderseite 22 des Dampfgeräts 10 ein rechtes Hinterrad 24a und ein linkes Hinterrad 24b. Die Vorderradeinrichtung 20 umfasst eine rechte Lenkrolle 26a und eine linke Lenkrolle 26b. Über die Radeinrichtung 16 ist das Dampfgerät 10 auf einer Unterlage aufstellbar.

An der Basis 14 sind Komponenten des Dampfgeräts 10 angeordnet.

Das Dampfgerät 10 umfasst eine Fluid-Bereitstellungseinrichtung 28, durch welche Fluid bereitstellbar ist.

Bei einem Ausführungsbeispiel umfasst die Fluid-Bereitstellungseinrichtung 28 eine Klarwasser-Bereitstellungseinrichtung 30. Die Klarwasser-Bereitstellungseinrichtung 30 ist ein Klarwassertank 32, welcher beispielsweise an oder im Bereich der Vorderseite 22 an der Basis 14 sitzt.

Der Klarwassertank 32 ist insbesondere so an der Basis 14 angeordnet, dass er zur Wiederauffüllung abnehmbar ist.

Es ist grundsätzlich auch möglich, dass die Klarwasser-Bereitstellungseinrichtung 30 beispielsweise durch einen Anschluss an eine Klarwasserleitung gebildet ist.

Die Fluid-Bereitstellungseinrichtung 28 umfasst ferner eine Reinigungsmittel-Bereitstellungseinrichtung 34. Diese ist insbesondere als Reinigungsmitteltank 36 ausgebildet.

Die Reinigungsmittel-Bereitstellungseinrichtung 34 stellt einen insbesondere flüssigen chemischen Reinigungszusatz bereit, um insbesondere eine Mischung aus Klarwasser (von der Klarwasser-Bereitstellungseinrichtung 30 geliefert) und Reinigungsmittel bereitstellen zu können.

Der Reinigungsmitteltank 36 ist an der Basis 14 neben dem Klarwassertank 32 angeordnet.

Die Fluid-Bereitstellungseinrichtung 28 weist ferner einen Dampferzeuger 38 auf, welcher an der Basis 14 angeordnet ist.

Der Dampferzeuger 38 steht in fluidwirksamer Verbindung mit dem Klarwassertank 32. Durch den Dampferzeuger 38 wird aus Klarwasser Dampf erzeugt.

Weiterhin ist an der Basis 14 ein Saugaggregat 40 angeordnet, welches eine Sauggebläseeinrichtung 42 umfasst. Über die Sauggebläseeinrichtung 42 lässt sich ein Saugstrom für einen Saugbetrieb des Dampfgeräts 10 erzeugen.

An der Basis 14 ist ein Schmutzwassertank 44 angeordnet. Der Schmutzwassertank 44 ist insbesondere abnehmbar positioniert. In dem Schmutzwassertank 44 wird mittels der Sauggebläseeinrichtung 42 eingesaugtes Schmutzwasser aufgenommen.

Die Energieversorgung des Dampfgeräts 10 kann über Netzstrom erfolgen oder es kann eine Batterieeinrichtung vorgesehen sein. In letzteren Fall ist an der Basis 14 eine Aufnahmeeinrichtung für die Batterieeinrichtung angeordnet, wobei insbesondere die Batterieeinrichtung eine oder mehrere wiederaufladbare Batterien umfasst.

Das Dampfgerät 10 weist am Körper eine Außenverkleidung 46 auf, welche einen Innenraum 48 begrenzt, in dem die entsprechenden Komponenten des Dampfgeräts 10 geschützt angeordnet sind.

Die Außenverkleidung 46 kann ein oder mehrere abnehmbare Elemente beziehungsweise Türen aufweisen, um einen Zugriff auf entsprechende Komponenten zu ermöglichen.

Bei einem Ausführungsbeispiel sind der Klarwassertank 32 und der Reinigungsmitteltank 36 in der Art von Schubladen an der Basis 14 positioniert. Über eine Führung lassen sich der Klarwassertank 32 und der Reinigungsmitteltank 36 herausziehen und von dem Dampfgerät 10 abnehmen. Insbesondere sind der Klarwassertank 32 und der Reinigungsmitteltank 36 unabhängig voneinander abnehmbar.

Der Schmutzwassertank 44 ist bei einem Ausführungsbeispiel an einer Querseite 50 angeordnet und abnehmbar.

Das Dampfgerät 10 weist bei einem Ausführungsbeispiel einen Bügelgriff 52 auf. Dieser Bügelgriff 52 ist an einer der Vorderseite 22 abgewandten Hinterseite 54 angeordnet. Über den Bügelgriff 52 kann ein Bediener das Dampfgerät 10 als Ganzes schieben. Beispielsweise kann der Bediener auch das Dampfgerät 10 um eine Achse an der Hinterradeinrichtung 18 kippen, so dass das Dampfgerät 10 nur über die Hinterradeinrichtung 18 auf einer Unterlage abgestützt ist, um insbesondere eine leichtere Schiebebetätigung zu ermöglichen.

An der Hinterseite 54 oder dem Bügelgriff 52 sind bei einem Ausführungsbeispiel Halter 56 für Zubehör wie beispielsweise Reinigungsdüsen angeordnet. Bei einem weiteren Ausführungsbeispiel sind an dem Hinterende 54 beabstandete Halter 58a, 58b für eine elektrische Zuführungsleitung angeordnet, auf die die Zuführungsleitung insbesondere aufwickelbar ist.

Das Dampfgerät 10 weist eine Steuerungseinrichtung 60 auf. Durch die Steuerungseinrichtung 60 sind unterschiedliche Betriebsmodi des Dampfgeräts 10 steuerbar.

Das Dampfgerät 10 weist ein Bedienungspanel 62 auf. An dem Bedienungspanel 62 ist bei einem Ausführungsbeispiel ein Wahlschalter 64, welcher insbesondere ein Drehschalter ist, angeordnet, durch welchen ein Bediener den entsprechenden Betriebsmodus auswählen kann.

Ferner sind an dem Bedienungspanel 62 ein oder mehrere Schalter 66 angeordnet. Durch ein oder mehrere Schalter lassen sich beispielsweise bestimmte Betriebsmodi des Dampfgeräts 10 initiieren.

Das Dampfgerät 10 umfasst eine Ausbringeinrichtung 68, über welche Fluid ausbringbar ist. Die Ausbringeinrichtung 68 (vergleiche auch Figur 2) steht dazu in fluidwirksamer Verbindung mit der Fluid-Bereitstellungseinrichtung 28.

Bei einem Ausführungsbeispiel umfasst die Ausbringeinrichtung 68 eine erste Einkopplungsstelle 70 für Dampf von dem Dampferzeuger 38. Die erste Einkopplungsstelle 70 ist einem steuerbaren ersten Ventil 72 nachgeschaltet. Dieses erste Ventil 72 ist beispielsweise ein Magnetventil und ist durch die Steuerungseinrichtung 60 angesteuert. Es ist beispielsweise mehrstufig ausgebildet.

Über das erste Ventil 72 lässt sich einstellen, ob Dampf in die Ausbringeinrichtung 68 eingekoppelt wird und welche Menge an Dampf von dem Dampferzeuger 38 in die Ausbringeinrichtung 68 eingekoppelt wird.

In Figur 2 ist die Strömung von Dampf mit einem Pfeil mit einer hochgestellten 1 symbolisiert.

Der Klarwasser-Bereitstellungseinrichtung 30 ist ein steuerbares zweites Ventil 74, welches beispielsweise ein Magnetventil ist, nachgeschaltet. Dieses zweite Ventil 74 ist durch die Steuerungseinrichtung 60 angesteuert. Dem zweiten Ventil 74 nachgeordnet ist eine Mischungseinrichtung 76, in welcher Klarwasser mit Reinigungsmittel mischbar ist, wenn der Mischungseinrichtung 76 Reinigungsmittel bereitgestellt ist. Die Mischungseinrichtung 76 ist beispielsweise als Y-Stück ausgebildet.

Der Reinigungsmittel-Bereitstellungseinrichtung 34 ist ein steuerbares drittes Ventil 78 nachgeschaltet, welches von der Steuerungseinrichtung 60 angesteuert ist. Das dritte Ventil 78 ist beispielsweise ein Magnetventil.

Die Mischungseinrichtung 76 ist dem dritten Ventil 78 nachgeschaltet.

Wenn das zweite Ventil 74 offen ist, dann strömt zur der Mischungseinrichtung 76 Klarwasser. Wenn das dritte Ventil 78 offen ist, dann strömt aus dem Reinigungsmitteltank 36 Reinigungsmittel zu der Mischungseinrichtung 76 und es kann dort eine Mischung erfolgen.

Beispielsweise ist das dritte Ventil 78 als Dosierventil ausgebildet, um das Mischungsverhältnis von Reinigungsmittel und Klarwasser einzustellen.

Wenn das zweite Ventil 74 offen ist und das dritte Ventil 78 geschlossen ist, dann wird der Mischungseinrichtung 76 nur Klarwasser zugeführt.

Wenn das zweite Ventil 74 geschlossen ist und das dritte Ventil 78 geschlossen ist, dann wird der Mischungseinrichtung 76 kein nachströmendes Fluid bereitgestellt.

Es ist insbesondere vorgesehen, dass das dritte Ventil 78 nicht offen sein kann, wenn das zweite Ventil 74 geschlossen ist. Die Steuerungseinrichtung 60 sorgt entsprechend dafür, dass bei geschlossenem zweiten Ventil 74 das dritte Ventil 78 nicht offen sein kann.

Der Mischungseinrichtung 76 nachgeschaltet ist eine erste Pumpe 80. Eingangsseitig ist die erste Pumpe 80 fluidwirksam mit der Mischungseinrichtung 76 verbunden.

Über eine zweite Einkopplungsstelle 82 ist die Ausbringeinrichtung 68 fluidwirksam mit der Klarwasser-Bereitstellungseinrichtung 30 verbunden. Über eine dritte Einkopplungsstelle 84 ist die Ausbringeinrichtung 68 fluidwirksam mit der Mischungseinrichtung 76 verbunden.

Bei dem in Figur 2 gezeigten Ausführungsbeispiel fallen die zweite Einkopplungsstelle 82 und die dritte Einkopplungsstelle 84 zusammen. Diese sind ausgangsseitig mit der ersten Pumpe 80 verbunden.

Von der Mischungseinrichtung 76 kann der Ausbringeinrichtung 68 Klarwasser bereitgestellt werden. Dies ist in Figur 2 durch einen Pfeil mit einer hochgestellten 3 angedeutet. In diesem Falle ist das dritte Ventil 78 geschlossen.

Es kann von der Mischungseinrichtung 76 auch eine Mischung von Klarwasser und Reinigungsmittel bereitgestellt werden. Dies ist in Figur 2 durch einen Pfeil mit einer hochgestellten 4 angedeutet.

Es ist auch möglich, dass der Ausbringeinrichtung 68 durch die Mischungseinrichtung 76 kein Fluid bereitgestellt wird.

Zwischen der Klarwasser-Bereitstellungseinrichtung 30 mit dem Klarwassertank 32 und dem Dampferzeuger 38 ist eine zweite Pumpe 86 angeordnet. Diese zweite Pumpe 86 fördert von dem Klarwassertank 32 Klarwasser zu dem Dampferzeuger 38, wenn der Flüssigkeitspegel dort unter eine Schwelle fällt, so dass genügend Klarwasser an dem Dampferzeuger 38 zur Dampferzeugung bereitsteht.

Das Dampfgerät 10 weist einen Dampfmodus auf, in welchem durch die Ausbringeinrichtung 68 nur Dampf bereitgestellt wird. In der Ausbringeinrichtung 68 strömt dann nur Dampf, welches in Figur 2 durch den Pfeil mit der hochgestellten 1 angedeutet ist.

In diesem Dampfmodus sind das zweite Ventil 74 und das dritte Ventil 78 geschlossen. Das erste Ventil 72 ist offen und es ist insbesondere einstellbar, welche Menge an Dampf bereitgestellt wird. Diese Einstellung erfolgt insbesondere an dem Bedienungspanel 62 beispielsweise über den Wahlschalter 64.

Das Dampfgerät 10 weist ferner einen Hydrovapo-Modus auf, in dem von dem Dampferzeuger 38 bereitgestelltem Dampf flüssiges Klarwasser zugemischt wird. Die Ausbringeinrichtung 68 stellt in diesem Hydrovapo-Modus ein Zweiphasengemisch aus Dampf und Flüssigkeit bereit. Dies ist in Figur 2 durch den Pfeil mit der hochgestellten 2 angedeutet.

In diesem Hydrovapo-Modus sind das erste Ventil 72 und das zweite Ventil 74 offen. Das dritte Ventil 78 ist geschlossen.

Die Einkopplung und damit die Zumischung von Klarwasser an der Ausbringeinrichtung 68 erfolgt an der zweiten Einkopplungsstelle 82. Dort ist insbesondere ein Y-Stück vorgesehen.

Das Dampfgerät 10 weist ferner einen Reinigungsmittel-Modus auf, in dem über die Ausbringeinrichtung 68 eine Mischung aus Klarwasser und Reinigungsmittel (als chemischer Zusatz zu dem Klarwasser) ausbringbar sind.

In diesem Reinigungsmittel-Modus wird kein Dampf bereitgestellt; das erste Ventil 72 ist geschlossen. Das zweite Ventil 74 und das dritte Ventil 78 sind offen, wobei eine feste Dosierung oder eine einstellbare Dosierung von Reinigungsmittel erfolgen kann.

An der Mischungseinrichtung 76, entsteht die Mischung aus Klarwasser und Reinigungsmittel. Über die erste Pumpe 80 wird diese Mischung an der dritten Einkopplungsstelle 84 in die Ausbringeinrichtung 68 eingebracht und dort transportiert.

Die Strömung dieser Mischung aus Klarwasser und Reinigungsmittel ist in Figur 2 durch den Pfeil mit hochgestellter 3 angedeutet.

Bei dem beschriebenen Dampfgerät 10 existiert ein Spülmodus, bei dem in die Ausbringeinrichtung 68, wie unten stehend noch näher beschrieben wird, Klarwasser eingebracht wird. Die entsprechende Strömung ist in Figur 2 durch den Pfeil mit hochgestellter 4 angedeutet. In diesem Spülmodus ist das erste Ventil 72 geschlossen und das dritte Ventil 78 ist geschlossen. Das zweite Ventil 74 ist offen, so dass Klarwasser aus dem Klarwassertank 32 durch die Mischungseinrichtung 76 hindurch (wobei dort dann keine Mischung erfolgt) gefördert durch die erste Pumpe 80 in die Ausbringeinrichtung 68 strömt und dann in dieser strömt.

Die Ventile 72, 74, 78 sind an der Basis 14 angeordnet.

Das Dampfgerät 10 umfasst eine Saugleitungseinrichtung 88, welche in fluidwirksamer Verbindung mit der Sauggebläseeinrichtung 42 steht, um eine Ansaugung und insbesondere Flüssigkeitsansaugung zu ermöglichen.

Bei einem Ausführungsbeispiel umfasst die Saugleitungseinrichtung 88 ein Saugrohr 90, welches einteilig oder mehrteilig ausgebildet sein kann. An dem Saugrohr 90 sitzt ein Griffelement 92 zum Halten durch einen Bediener. Das Saugrohr 90 ist insbesondere starr ausgebildet und dementsprechend ist das Griffelement 92 ausgebildet.

An dem Griffelement 92 kann eine Schalteinrichtung 94 mit einem oder mehreren Schaltern sitzen, über die bestimmte Einstellungen für den Betrieb des Dampfgeräts 10 durchführbar sind. Entsprechend ist die Schalteinrichtung 94 signalwirksam an die Steuerungseinrichtung 60 gekoppelt.

An dem Griffelement 92 ist ein Schlauch 96 angeordnet, von welchem in Figur 1 nur Teilbereiche gezeigt sind. Der Schlauch 96 ist insbesondere flexibel ausgebildet und über einen Anschluss 98, welcher an einem an der Basis 14 angeordnetem Gehäuse sitzt, fest oder lösbar verbunden.

Die Saugleitungseinrichtung 88 weist an dem Rohr 90 eine Saugmündung 100 auf. An das Saugrohr 90 ist im Bereich der Saugmündung 100 eine Düse 102 oder dergleichen anschließbar.

Die Ausbringeinrichtung 68 umfasst einen Schlauch 104. Dieser Schlauch 104 ist mechanisch mit der Saugleitungseinrichtung 88 mindestens teilweise verbunden.

Bei einem Ausführungsbeispiel ist der Schlauch 104 an dem Schlauch 96 (Saugschlauch) geführt und mit diesem verbunden.

Der Schlauch 104 der Ausbringeinrichtung 68 ist ferner an oder in dem Griffelement 92 geführt und an dem Saugrohr 90 angeordnet.

Die Ausbringeinrichtung 68 weist eine Ausbringmündung 106 auf, welche an oder in der Nähe der Saugmündung 100 angeordnet ist.

Insbesondere liegen die Ausbringmündung 106 und die Saugmündung 100 in einer mechanisch festen Relation zueinander.

Ein Werkzeug, welches an das Saugrohr 90 anschließbar ist, ist insbesondere so ausgebildet, dass ein Saugbetrieb und ein Ausbringbetrieb möglich ist.

Bis zu einem gewissen Bereich erstreckt sich die Saugleitungseinrichtung 88 und die Ausbringeinrichtung 68 auch in den Innenraum 48 des Dampfgeräts 10.

Nach Betrieb des Dampfgeräts 10 in einem Reinigungsmittel-Modus befinden sich grundsätzlich in der Ausbringeinrichtung 68 Reste an chemischem Reinigungsmittel. Bei einem anschließenden Dampfbetrieb können dadurch Aerosole entstehen, welche über die Ausbringmündung 106 ausgetragen werden. Die Aerosol-Bildung ist unerwünscht. Zur Verhinderung der Bildung von Aerosolen ist der Spülmodus vorgesehen.

Beim Spülmodus wird, wie in Figur 6 angedeutet, die Ausbringeinrichtung 68 mit Klarwasser durchströmt. Dadurch werden Reinigungsmittelreste in der Ausbringeinrichtung 68 ausgespült. Bei einem nachfolgenden Betrieb im Dampfmodus sind dann solche Reinigungsmittelreste zum größten Teil ausgetragen und es kann keine Aerosol-Bildung mehr erfolgen beziehungsweise die Aerosol-Bildung ist minimiert.

Zur Durchführung des Spülmodus umfasst die Steuerungseinrichtung 60 eine Spüleinheit 108, welche die Durchführung des Spülmodus steuert.

Es ist dabei vorgesehen, dass das Dampfgerät 10 in dem Dampfmodus nur dann betrieben werden kann, wenn nach einem Betrieb in dem Reinigungsmittel-Modus ein Spülvorgang im Spülmodus durchgeführt wurde.

Dazu weist beispielsweise die Spüleinheit 108 einen entsprechenden Speicher auf, welcher einen bestimmten Speicherwert setzt, wenn ein Betrieb im Reinigungsmittel-Modus durchgeführt wurde.

Wenn ein Bediener beispielsweise ein Betrieb in einem Dampfmodus durchführen möchte, dann erlaubt die Steuerungseinrichtung 60 einen solchen Betrieb nur, wenn der bestimmte Speicherwert nicht gesetzt ist. Dazu frägt die Steuerungseinrichtung 60 insbesondere die Spüleinheit 108 ab.

Wenn an dem Bedienungspanel 62 der Betrieb auf Spülmodus eingestellt wird, dann wird durch die Steuerungseinrichtung 60 das erste Ventil 72 und das dritte Ventil 78 geschlossen beziehungsweise es wird geprüft, ob das erste Ventil 72 und das dritte Ventil 78 bereits geschlossen sind. Es erfolgt dann eine Klarwasserspülung für eine bestimmte Zeitdauer, welche beispielsweise zwischen 10 s und 30 s und insbesondere zwischen 15 s und 20 s liegt.

Zur Auslösung eines solchen Spülvorgangs muss insbesondere der Bediener ein Auslösersignal liefern. Dieses wird beispielsweise durch Schalterbetätigung an der Schalteinrichtung 94 bereitgestellt.

Es wird dann Flüssigkeit ausgebracht. Diese Flüssigkeit kann über die Saugleitungseinrichtung 88 eingesaugt und in dem Schmutzwassertank 44 aufgenommen werden. Ein Bediener kann manuell einen Einsaugvorgang anschalten, oder die Steuerungseinrichtung 60 steuert das Saugaggregat 40 an, um einen Saugbetrieb zu bewirken.

Das Dampfgerät 10 weist auch einen Saugmodus auf, in welchem das Saugaggregat 40 einen Saugstrom erzeugt, durch welchen Sauggut über die Saugleitungseinrichtung 88 einsaugbar ist. Insbesondere ist Schmutzwasser einsaugbar. Der Saugbetrieb kann dabei in Alleindurchführung oder in Kombination mit einem Betriebsmodus erfolgen, in welchem Fluid (Flüssigkeit und/oder Dampf) ausgebracht wird.

Grundsätzlich ist nach Beendigung des Saugbetriebs ein Innenraum der Saugleitungseinrichtung 88 verschmutzt und es kann dort beispielsweise eine erhöhte Keimbildung erfolgen.

Grundsätzlich sind die Saugleitungseinrichtung 88 und die Ausbringeinrichtung 68 fluidwirksam getrennt.

Zur Reinigung der Saugleitungseinrichtung 88 ist erfindungsgemäß ein Leitelement 110 vorgesehen, durch welches die Ausbringeinrichtung 68 im Bereich der Ausbringmündung 106 und die Saugleitungseinrichtung 88 im Bereich der Saugmündung 100 fluidwirksam miteinander verbindbar sind, so dass Fluid aus der Ausbringeinrichtung 68 in die Saugleitungseinrichtung 88 zu deren Spülung und dadurch Reinigung einkoppelbar ist. Das Spülfluid kann durch den Schmutzwassertank 44 aufgenommen werden.

Das Reinigungsfluid für die Saugleitungseinrichtung 88 wird von der Fluid-Bereitstellungseinrichtung 28 bereitgestellt. Es ist dabei grundsätzlich möglich, dass als Reinigungsfluid Klarwasser insbesondere aus dem Klarwassertank 32 verwendet wird, dass das Dampf von dem Dampferzeuger 38 verwendet wird, oder dass eine Mischung aus Klarwasser mit Reinigungsmittel verwendet wird.

Bei einem konstruktiv günstigen Ausführungsbeispiel wird als Reinigungsflüssigkeit Klarwasser verwendet.

Bei einem Ausführungsbeispiel ist das Leitelement 110 an der Basis 14 angeordnet. In einem Höhenabstand zu dem Leitelement 110 sitzt eine Halterung 112 für das Saugrohr 90 (mit dem daran angeordneten Teil der Ausbringeinrichtung 68). Das Leitelement 110 ist so ausgebildet, dass das Saugrohr mit dem daran angeordneten Teil der Ausbringeinrichtung 68 auf eine Oberseite 114 (vergleiche beispielsweise Figur 6) aufstellbar ist. Es ist das Saugrohr 90 mit der Saugmündung 100 und der Ausbringmündung 106 aufstellbar. Die Düse 102 ist dabei entfernt. Über die Halterung 112 lässt sich dieses Objekt bezüglich der Basis 14 fixieren (vergleiche Figur 7).

Das Leitelement 110 umfasst, wie in Figuren 8 und 9 angedeutet, eine erste Aufnahme 116 für das Saugrohr und eine zweite Aufnahme 118 für die Ausbringeinrichtung 68 im Bereich der Ausbringmündung 106. Die erste Aufnahme 116 und die zweite Aufnahme 118 sind über einen Kanal 120 miteinander verbunden. Der Kanal 120 stellt eine Art von Fluidkurzschluss zwischen der Ausbringeinrichtung 68 und der Saugleitungseinrichtung 88 bereit.

Das Leitelement 110 weist dabei eine Dichtungseinrichtung 122 auf, die für einen fluiddichten Anschluss des Saugrohrs an die erste Aufnahme 116 und einen fluiddichten Anschluss der Ausbringeinrichtung 68 an die zweite Aufnahme 118 sorgt.

Bei dem oben beschriebenen Ausführungsbeispiel ist das Leitelement 110 fest an der Basis 14 bezüglich dieser fixiert.

Es lässt sich dann ein Reinigungsmodus für die Saugleitungseinrichtung 88 durchführen, wenn das Saugrohr 90 entsprechend bezüglich der Basis 14 über die Halterung 112 und das Leitelement 110 fixiert ist.

Es ist grundsätzlich auch möglich, wie in Figur 8 angedeutet, dass das Leitelement 110 ein von der Basis 14 getrenntes Element ist oder ein von der Basis 14 lösbares Teil ist, welches an die Saugleitungseinrichtung 88 und die Ausbringeinrichtung 68 anschließbar ist, um einen Reinigungsmodus auch dann durchführen zu können, wenn das Saugrohr 90 nicht bezüglich der Basis 14 fixiert ist.

Insbesondere, wenn das Leitelement 110 bezüglich der Basis 14 fixiert ist und an dieser angeordnet ist, ist ein Sensor 124 vorgesehen, welcher detektiert, ob das Saugrohr 90 mit dem entsprechenden Teil der Ausbringeinrichtung 68 korrekt an dem Leitelement 110 positioniert ist, um eine Fluideinkopplung aus der Ausbringeinrichtung 68 in die Saugleitungseinrichtung 88 zu ermöglichen. Der Sensor 114 ist beispielsweise als (Mikro-)Schalter ausgebildet, welcher bei korrekter Positionierung ein Signal und insbesondere Schaltsignal an die Steuerungseinrichtung 60 liefert. Dieses Schaltsignal ist insbesondere ein Freigabesignal für einen Spülvorgang.

Die Steuerungseinrichtung 60 steuert die Durchführung des Reinigungsmodus.

Beispielsweise wird der Reinigungsmodus manuell initiiert, wie beispielsweise durch entsprechende Betätigung an dem Bedienungspanel an dem Griffelement 92. Wenn ein Sensor 124 vorgesehen ist, dann ist insbesondere eine Durchführung nur möglich, wenn ein entsprechendes Freigabesignal vorhanden ist.

Insbesondere wird der Reinigungsvorgang im Reinigungsmodus durch die Steuerungseinrichtung 60 so gesteuert, dass für eine bestimmte erste Zeitdauer Fluid (insbesondere Klarwasser) aus der Ausbringeinrichtung 68 in die Saugleitungseinrichtung 88 mittels des Leitelements 110 einkoppelt wird. Diese Zeitdauer liegt beispielsweise im Bereich zwischen 10 s und 30 s und beispielsweise bei ca. 20 s.

Die Steuerungseinrichtung 60 steuert dann auch das Saugaggregat 40 an, so dass die Flüssigkeit eingesaugt wird und dem Schmutzwassertank 44 zugeführt wird.

Während der bestimmten ersten Zeitdauer steuert die Steuerungseinrichtung 60 insbesondere die erste Pumpe 80 an, um Fluid und insbesondere Klarwasser in der Ausbringeinrichtung 68 zu fördern.

Nach Ablauf der bestimmten ersten Zeitdauer wird die erste Pumpe 80 abgeschaltet.

Bei einer Ausführungsform sorgt die Steuerungseinrichtung durch entsprechende Ansteuerung des Saugaggregats 40 dafür, dass ein Saugbetrieb für eine bestimmte zweite Zeitdauer aufrechterhalten wird. Diese bestimmte zweite Zeitdauer liegt beispielsweise im Bereich zwischen 10 s und 25 s und beispielsweise bei ca. 15 s. Es wird dadurch eine möglichst vollständige Absaugung von Fluid aus der Saugleitungseinrichtung 88 erreicht.

Nach Durchführung des Reinigungsmodus ist die Saugleitungseinrichtung 88 an ihrem Innenbereich gereinigt und es ist beispielsweise das Risiko der Keimbildung minimiert.

Der Reinigungsmodus lässt sich an dem Gerät 10 auch durchführen, wenn dieses keine Dampferzeugungsfunktion hat und dieses insbesondere ein Sauggerät ist.

### Bezugszeichenliste

- 10: Dampfgerät
- 12: Dampfsauggerät
- 14: Basis
- 16: Radeinrichtung
- 18: Hinterradeinrichtung
- 20: Vorderradeinrichutng
- 22: Vorderseite
- 24a: rechtes Hinterrad
- 24b: linkes Hinterrad
- 26a: rechte Lenkrolle
- 26b: linke Lenkrolle
- 28: Fluid-Bereitstellungseinrichtung
- 30: Klarwasser-Bereitstellungseinrichtung
- 32: Klarwassertank
- 34: Reinigungsmittel-Bereitstellungseinrichtung
- 36: Reinigungsmitteltank
- 38: Dampferzeuger
- 40: Saugaggregat
- 42: Sauggebläseeinrichtung
- 44: Schmutzwassertank
- 46: Außenverkleidung
- 48: Innenraum
- 50: Querseite
- 52: Bügelgriff
- 54: Hinterseite
- 56: Halter
- 58a: Halter
- 58b: Halter
- 60: Steuerungseinrichtung
- 62: Bedienungspanel
- 64: Wahlschalter
- 66: Schalter
- 68: Ausbringeinrichtung
- 70: erste Einkopplungsstelle
- 72: erstes Ventil
- 74: zweites Ventil
- 76: Mischungseinrichtung
- 78: drittes Ventil
- 80: erste Pumpe
- 82: zweite Einkopplungsstelle
- 84: dritte Einkopplungsstelle
- 86: zweite Pumpe
- 88: Saugleitungseinrichtung
- 90: Saugrohr
- 92: Griffelement
- 94: Schalteinrichtung
- 96: Schlauch
- 98: Anschluss
- 100: Saugmündung
- 102: Düse
- 104: Schlauch
- 106: Ausbringmündung
- 108: Spüleinheit
- 110: Leitelement
- 112: Halterung
- 114: Oberseite
- 116: erste Aufnahme
- 118: zweite Aufnahme
- 120: Kanal
- 122: Dichtungseinrichtung
- 124: Sensor

## Patentansprüche

1. Sauggerät, umfassend ein Saugaggregat (40), eine Saugleitungseinrichtung (88), welche in fluidwirksamer Verbindung mit dem Saugaggregat (40) steht, eine Fluid-Bereitstellungseinrichtung (28) und eine Ausbringeinrichtung (68) für Fluid, welche in fluidwirksamer Verbindung mit der Fluid-Bereitstellungseinrichtung (28) steht, und ein Leitelement (110), welches an die Ausbringeinrichtung (68) und an die Saugleitungseinrichtung (88) ankoppelbar ist und welches Fluid aus der Ausbringeinrichtung (68) in die Saugleitungseinrichtung (88) zur Reinigung der Saugleitungseinrichtung (88) leitet, wobei das Leitelement (110) mindestens einen Kanal (120) umfasst, durch welchen Fluid von der Ausbringeinrichtung (68) in die Saugleitungseinrichtung (88) strömbar ist, **dadurch gekennzeichnet, dass** das Leitelement (110) eine Dichtungseinrichtung (122) für einen fluiddichten Anschluss der Ausbringeinrichtung (68) und einen fluiddichten Anschluss der Saugleitungseinrichtung (88) umfasst.

2. Sauggerät nach Anspruch 1, **dadurch gekennzeichnet, dass** das Leitelement (110) zum Anschluss an eine Ausbringmündung (106) der Ausbringeinrichtung (88) und/oder an eine Saugmündung (100) der Saugleitungseinrichtung (88) ausgebildet ist.

3. Sauggerät nach Anspruch 1 oder 2, **dadurch gekennzeichnet, dass** das Leitelement (110) ein von der Saugleitungseinrichtung (88) und/oder der Ausbringeinrichtung (68) lösbares Teil ist und an dem Sauggerät angeordnet ist oder ein von dem Sauggerät trennbares oder getrenntes Teil ist.

4. Sauggerät nach einem der vorangehenden Ansprüche, **dadurch gekennzeichnet, dass** das Leitelement (110) als Auflageelement ausgebildet, auf welches ein Saugrohr (90) der Saugleitungseinrichtung (88) aufstellbar ist, und insbesondere **gekennzeichnet durch** eine Halterung (112) für das Saugrohr (90) mittels welcher das Saugrohr (90) an dem Sauggerät insbesondere bei an die Saugleitungseinrichtung (88) und die Ausbringeinrichtung (68) angekoppeltem Leitelement (110) fixierbar ist.

5. Sauggerät nach einem der vorangehenden Ansprüche, **dadurch gekennzeichnet, dass** die Saugleitungseinrichtung (88) und die Ausbringeinrichtung (68) mindestens in einem Teilbereich mechanisch miteinander verbunden sind, wobei insbesondere die Saugleitungseinrichtung (88) und die Ausbringeinrichtung (68) im Bereich von ihren Mündungen (100; 106) mechanisch miteinander verbunden sind und/oder dass die Ausbringeinrichtung (68) und die Saugleitungseinrichtung (88) ohne das Leitelement (110) fluidwirksam voneinander getrennt sind.

6. Sauggerät nach einem der vorangehenden Ansprüche, **dadurch gekennzeichnet, dass** die Saugleitungseinrichtung (88) mindestens ein Rohr (90) und/oder mindestens einen Schlauch (96) umfasst und/oder dass die Ausbringeinrichtung (68) mindestens ein Rohr und/oder mindestens einen Schlauch umfasst.

7. Sauggerät nach einem der vorangehenden Ansprüche, **dadurch gekennzeichnet, dass** die Fluid-Bereitstellungseinrichtung (28) eine Klarwasser-Bereitstellungseinrichtung (30) und/oder eine Reinigungsmittel-Bereitstellungseinrichtung (34) und/oder eine Bereitstellungseinrichtung (76) für eine Mischung von Reinigungsmittel und Klarwasser und/oder einen Dampferzeuger (38) umfasst, und insbesondere, dass als Reinigungsfluid für die Saugleitungseinrichtung (88) Klarwasser, oder eine Mischung aus Klarwasser und Reinigungsmittel, oder Dampf vorgesehen ist.

8. Sauggerät nach einem der vorangehenden Ansprüche, **dadurch gekennzeichnet, dass** dem Leitelement (110) ein Sensor (124) zugeordnet ist, welcher eine korrekte Positionierung an der Saugleitungseinrichtung (88) und/oder der Ausbringeinrichtung (68) detektiert, und insbesondere, dass der Sensor (124) an dem Leitelement (110) angeordnet ist, und insbesondere, dass der Sensor (124) als Schalter ausgebildet ist, wobei eine Schalterbetätigung durch eine bestimmte Positionierung der Saugleitungseinrichtung (88) und/oder der Ausbringeinrichtung (68) an dem Leitelement (110) erfolgt.

9. Sauggerät nach einem der vorangehenden Ansprüche, **gekennzeichnet durch** eine Steuerungseinrichtung (60), welche in einem Reinigungsmodus einen Reinigungsvorgang der Saugleitungseinrichtung (88) automatisch durchführt, wobei insbesondere ein Start des Reinigungsvorgangs **durch** einen Bediener ausgelöst ist, und insbesondere **gekennzeichnet durch** eine Pumpe (80), welche im Reinigungsmodus Fluid in der Ausbringeinrichtung (68) fördert, und welche **durch** die Steuerungseinrichtung (60) angesteuert ist, und insbesondere, dass eine Fluidförderung für eine bestimmte erste Zeitdauer erfolgt, und insbesondere, dass die Steuerungseinrichtung (60) das Saugaggregat (40) ansteuert, wobei insbesondere das Saugaggregat (40) während der Förderung von Fluid in der Ausbringeinrichtung (68) im Reinigungsmodus betrieben ist, und insbesondere, dass das Saugaggregat (40) für eine bestimmte zweite Zeitdauer nach Abschaltung der Förderung von Fluid in der Ausbringeinrichtung (68) betrieben ist.

10. Sauggerät nach einem der vorangehenden Ansprüche, **gekennzeichnet durch** eine Ausbildung als Dampfgerät, **durch** welches Dampf ausbringbar ist.

11. Verfahren zum Betreiben eines Sauggeräts, welches eine Saugleitungseinrichtung (88) und eine Ausbringeinrichtung (68) für Fluid umfasst, bei dem zur Reinigung der Saugleitungseinrichtung (88) Fluid aus der Ausbringeinrichtung (68) in die Saugleitungseinrichtung (88) eingekoppelt wird, wobei zur Einkopplung von Fluid aus der Ausbringeinrichtung (68) in die Saugleitungseinrichtung (88) ein Leitelement (110) verwendet wird, welches an jeweiligen Mündungen (100; 106) der Ausbringeinrichtung (68) und Saugleiteinrichtung (88) positioniert wird, und in der Saugleitungseinrichtung (88) über ein Saugaggregat (40) des Sauggeräts abgesaugt wird, wobei Fluid durch mindestens einen Kanal (120) des Leitelements von der Ausbringeinrichtung in die Saugleistungseinrichtung (88) strömt, **dadurch gekennzeichnet, dass** das Leitelement (110) eine Dichtungseinrichtung (122) für einen fluiddichten Anschluss der Ausbringeinrichtung (68) und einen fluiddichten Anschluss der Saugleitungseinrichtung (88) umfasst.

12. Verfahren zum Betreiben eines Sauggeräts nach Anspruch 11, **dadurch gekennzeichnet, dass** ein Sensor (124) eine korrekte Position des Leitelements (110) bezüglich der Saugleitungseinrichtung (88) und/oder Ausbringeinrichtung (68) überprüft.

13. Verfahren zum Betreiben eines Sauggeräts nach Anspruch 11 oder 12, **dadurch gekennzeichnet, dass** eine Steuerungseinrichtung (60) eine Reinigung automatisch durchführt, wobei insbesondere ein Start des Reinigungsvorgangs manuell betätigt wird, und insbesondere, dass die Steuerungseinrichtung (60) eine Förderung von Fluid in der Ausbringeinrichtung (68) für eine bestimmte erste Zeitdauer einstellt und eine Ansaugung in der Saugleitungseinrichtung (88) über ein Saugaggregat (40) einstellt, und insbesondere, dass die Steuerungseinrichtung (60) nach Abschaltung der Förderung in der Ausbringeinrichtung (68) den Betrieb des Saugaggregats (40) für eine bestimmte zweite Zeitdauer aufrechterhält.

14. Verfahren zum Betreiben eines Sauggeräts nach einem der Ansprüche 11 bis 13, **dadurch gekennzeichnet**, das Fluid, welches die Saugleitungseinrichtung (88) durchströmt hat, in einem Schmutzwassertank (44) aufgenommen wird.

## Claims

1. Suction appliance, comprising a suction assembly (40), a suction conduit device (88), which is in fluidic connection with the suction assembly (40), a fluid provisioning device (28) and a dispensing device (68) for fluid, which is in fluidic connection with the fluid provisioning device (28), and a conducting element (110) which is coupleable to the dispensing device (68) and to the suction conduit device (88) and which conducts fluid from the dispensing device (68) into the suction conduit device (88) for cleaning the suction conduit device (88), wherein the conducting element (110) comprises at least one channel (120) through which fluid is able to flow from the dispensing device (68) into the suction conduit device (88), **characterized in that** the conducting element (110) comprises a sealing device (122) for a fluid-tight connection of the dispensing device (68) and a fluid-tight connection of the suction conduit device (88).

2. Suction appliance in accordance with Claim 1, **characterized in that** the conducting element (110) is configured to connect to a dispensing opening (106) of the dispensing device (88) and/or to a suction opening (100) of the suction conduit device (88).

3. Suction appliance in accordance with Claim 1 or 2, **characterized in that** the conducting element (110) is a part which is detachable from the suction conduit device (88) and/or the dispensing device (68) and is arranged on the suction appliance or is a part which is separable or separated from the suction appliance.

4. Suction appliance in accordance with any one of the preceding Claims, **characterized in that** the conducting element (110) is configured as a bearing element on which a suction pipe (90) of the suction conduit device (88) is placeable, and in particular **characterized by** a bracket (112) for the suction pipe (90), by means of which the suction pipe (90) is fixable to the suction appliance, in particular when the conducting element (110) is coupled to the suction conduit device (88) and the dispensing device (68).

5. Suction appliance in accordance with any one of the preceding Claims, **characterized in that** the suction conduit device (88) and the dispensing device (68) are mechanically connected to each other at least in a partial region, wherein in particular the suction conduit device (88) and the dispensing device (68) are mechanically connected to each other in the region of the openings (100; 106) thereof, and/or **in that** the dispensing device (68) and the suction conduit device (88) are fluidically separated from each other without the conducting element (110).

6. Suction appliance in accordance with any one of the preceding Claims, **characterized in that** the suction conduit device (88) comprises at least one pipe (90) and/or at least one hose (96), and/or **in that** the dispensing device (68) comprises at least one pipe and/or at least one hose.

7. Suction appliance in accordance with any one of the preceding Claims, **characterized in that** the fluid provisioning device (28) comprises a clear water provisioning device (30) and/or a cleaning agent provisioning device (34) and/or a provisioning device (76) for a mixture of cleaning agent and clear water and/or a vapor generator (38), and in particular **in that** clear water, or a mixture of clear water and cleaning agent, or vapor is provided as the cleaning fluid for the suction conduit device (88).

8. Suction appliance in accordance with any one of the preceding Claims, **characterized in that** there is associated with the conducting element (110) a sensor (124) which detects a correct positioning on the suction conduit device (88) and/or the dispensing device (68), and in particular in that the sensor (124) is arranged on the conducting element (110), and in particular **in that** the sensor (124) is configured as a switch, wherein a switch actuation is effected by means of a certain positioning of the suction conduit device (88) and/or the dispensing device (68) on the conducting element (110).

9. Suction appliance in accordance with any one of the preceding Claims, **characterized by** a control device (60) which, in a cleaning mode, automatically performs a cleaning operation on the suction conduit device (88), wherein in particular a start of the cleaning operation is initiated by an operator, and in particular **characterized by** a pump (80) which, in the cleaning mode, conveys fluid in the dispensing device (68), and which is controlled by the control device (60), and in particular in that a conveying of fluid takes place for a certain first duration, and in particular in that the control device (60) controls the suction assembly (40), wherein in particular the suction assembly (40) is operated in the cleaning mode during the conveying of fluid in the dispensing device (68), and in particular in that the suction assembly (40) is operated for a certain second duration after switching off the conveying of fluid in the dispensing device (68).

10. Suction appliance in accordance with any one of the preceding Claims, **characterized by** a configuration as a steam appliance, by means of which steam is dispensable.

11. Method for operating a suction appliance, which comprises a suction conduit device (88) and a dispensing device (68) for fluid, in which fluid from the dispensing device (68) is coupled into the suction conduit device (88) for cleaning the suction conduit device (88), wherein for coupling fluid from the dispensing device (68) into the suction conduit device (88), a conducting element (110) is used which is positioned at respective openings (100; 106) of the dispensing device (68) and suction conduit device (88), and a suction is performed in the suction conduit device (88) by means of a suction assembly (40) of the suction appliance, fluid flowing through at least one channel (120) of the conducting element from the dispensing device into the suction conduit device (88), **characterized in that** the conducting element (110) comprises a sealing device (122) for a fluid-tight connection of the dispensing device (68) and a fluid-tight connection of the suction conduit device (88).

12. Method for operating a suction appliance in accordance with Claim 11, **characterized in that** a sensor (124) checks a correct position of the conducting element (110) in relation to the suction conduit device (88) and/or dispensing device (68).

13. Method for operating a suction appliance in accordance with Claim 11 or 12, **characterized in that** a control device (60) automatically performs a cleaning, wherein in particular a start of the cleaning operation is manually actuated, and in particular **in that** the control device (60) sets a conveying of fluid in the dispensing device (68) for a certain first duration and sets a suction in the suction conduit device (88) by means of a suction assembly (40), and in particular **in that** the control device (60) maintains the operation of the suction assembly (40) for a certain second duration after switching off the conveying in the dispensing device (68).

14. Method for operating a suction appliance in accordance with any one of Claims 11 to 13, **characterized in that** the fluid that flowed through the suction conduit device (88) is accommodated in a dirty water tank (44).

## Revendications

1. Appareil d'aspiration comprenant un groupe d'aspiration (40), un dispositif à conduite d'aspiration (88), lequel est en liaison fluidique avec le groupe d'aspiration (40), un dispositif de fourniture de fluide (28) et un dispositif d'émission (68) pour le fluide, lequel est en liaison fluidique avec le dispositif de fourniture de fluide (28), et un élément de guidage (110), lequel peut être accouplé au dispositif d'émission (68) et au dispositif à conduite d'aspiration (88) et lequel guide le fluide du dispositif d'émission (68) dans le dispositif à conduite d'aspiration (88) pour le nettoyage du dispositif à conduite d'aspiration (88), dans lequel l'élément de guidage (110) comprend au moins un canal (120), à travers lequel le fluide peut s'écouler du dispositif d'émission (68) dans le dispositif à conduite d'aspiration (88), **caractérisé en ce que** l'élément de guidage (110) comprend un dispositif d'étanchéité (122) pour un raccord étanche au fluide du dispositif d'émission (68) et un raccord étanche au fluide du dispositif à conduite d'aspiration (88).

2. Appareil d'aspiration selon la revendication 1, **caractérisé en ce que** l'élément de guidage (110) est conçu pour le raccordement à une embouchure d'émission (106) du dispositif d'émission (88) et/ou à une embouchure d'aspiration (100) du dispositif à conduite d'aspiration (88) .

3. Appareil d'aspiration selon la revendication 1 ou 2, **caractérisé en ce que** l'élément de guidage (110) est une pièce pouvant être détachée du dispositif à conduite d'aspiration (88) et/ou du dispositif d'émission (68) et est disposé sur le groupe d'aspiration ou est une pièce séparée ou pouvant être séparée du groupe d'aspiration.

4. Appareil d'aspiration selon l'une quelconque des revendications précédentes, **caractérisé en ce que** l'élément de guidage (110) est réalisé sous la forme d'un élément d'appui, sur lequel un tube d'aspiration (90) du dispositif à conduite d'aspiration (88) peut être posé, et en particulier **caractérisé par** un élément de retenue (112) pour le tube d'aspiration (90), au moyen duquel le tube d'aspiration (90) peut être fixé sur l'appareil d'aspiration en particulier lorsque l'élément de guidage (110) est accouplé au dispositif à conduite d'aspiration (88) et au dispositif d'émission (68).

5. Appareil d'aspiration selon l'une quelconque des revendications précédentes, **caractérisé en ce que** le dispositif à conduite d'aspiration (88) et le dispositif d'émission (68) sont reliés mécaniquement l'un à l'autre au moins dans une zone partielle, dans lequel en particulier le dispositif à conduite d'aspiration (88) et le dispositif d'émission (68) sont reliés l'un à l'autre mécaniquement dans la zone de leurs embouchures (100 ; 106) et/ou que le dispositif d'émission (68) et le dispositif à conduite d'aspiration (88) sont séparés l'un de l'autre en liaison fluidique sans l'élément de guidage (110).

6. Appareil d'aspiration selon l'une quelconque des revendications précédentes, **caractérisé en ce que** le dispositif à conduite d'aspiration (88) comprend au moins un tube (90) et/ou au moins un tuyau flexible (96) et/ou que le dispositif d'émission (68) comprend au moins un tube et/ou au moins un tuyau flexible.

7. Appareil d'aspiration selon l'une quelconque des revendications précédentes, **caractérisé en ce que** le dispositif de fourniture de fluide (28) comprend un dispositif de fourniture d'eau claire (30) et/ou un dispositif de fourniture de produit de nettoyage (34) et/ou un dispositif de fourniture (76) pour un mélange de produit de nettoyage et d'eau claire et/ou un générateur de vapeur (38), et en particulier que de l'eau claire, ou un mélange composé d'eau claire et de produit de nettoyage, ou de la vapeur, est prévu(e) comme fluide de nettoyage pour le dispositif à conduite d'aspiration (88) .

8. Appareil d'aspiration selon l'une quelconque des revendications précédentes, **caractérisé en ce qu'**un capteur (124), lequel détecte un positionnement correct sur le dispositif à conduite d'aspiration (88) et/ou le dispositif d'émission (68), est associé à l'élément de guidage (110), et en particulier que le capteur (124) est disposé sur l'élément de guidage (110), et en particulier que le capteur (124) est réalisé sous la forme d'un commutateur, dans lequel un actionnement de commutateur s'effectue par un positionnement défini du dispositif à conduite d'aspiration (88) et/ou du dispositif d'émission (68) sur l'élément de guidage (110).

9. Appareil d'aspiration selon l'une quelconque des revendications précédentes, **caractérisé par** un dispositif de commande (60), lequel, dans un mode nettoyage, met en œuvre de manière automatique un processus de nettoyage du dispositif à conduite d'aspiration (88), dans lequel en particulier un démarrage du processus de nettoyage est déclenché par un utilisateur, et en particulier **caractérisé par** une pompe (80), laquelle, dans le mode nettoyage, refoule le fluide dans le dispositif d'émission (68), et laquelle est commandée par le dispositif de commande (60), et en particulier qu'un refoulement de fluide s'effectue pendant une première durée définie, et en particulier que le dispositif de commande (60) commande le groupe d'aspiration (40), dans lequel en particulier le groupe d'aspiration (40) fonctionne dans le mode nettoyage pendant le refoulement du fluide dans le dispositif d'émission (68), et en particulier que le groupe d'aspiration (40) fonctionne pendant une deuxième durée définie après l'arrêt du refoulement du fluide dans le dispositif d'émission (68).

10. Appareil d'aspiration selon l'une quelconque des revendications précédentes, **caractérisé par** une réalisation sous la forme d'appareil à vapeur, par lequel de la vapeur peut être émise.

11. Procédé pour faire fonctionner un appareil d'aspiration, lequel comprend un dispositif à conduite d'aspiration (88) et un dispositif d'émission (68) pour du fluide, où, pour le nettoyage du dispositif à conduite d'aspiration (88), le fluide sortant du dispositif d'émission (68) est injecté dans le dispositif à conduite d'aspiration (88), dans lequel, pour l'injection du fluide du dispositif d'émission (68) dans le dispositif à conduite d'aspiration (88), un élément de guidage (110) est utilisé, lequel est positionné sur des embouchures (100 ; 106) respectives du dispositif d'émission (68) et dispositif à conduite d'aspiration (88), et est aspiré dans le dispositif à conduite d'aspiration (88) par l'intermédiaire d'un groupe d'aspiration (40) de l'appareil d'aspiration, dans lequel le fluide s'écoule à travers au moins un canal (120) de l'élément de guidage du dispositif d'émission dans le dispositif à conduite d'aspiration (88), **caractérisé en ce que** l'élément de guidage (110) comprend un dispositif d'étanchéité (122) pour un raccordement étanche au fluide du dispositif d'émission (68) et un raccordement étanche au fluide du dispositif à conduite d'aspiration (88).

12. Procédé pour faire fonctionner un appareil d'aspiration selon la revendication 11, **caractérisé en ce qu'**un capteur (124) contrôle une position correcte de l'élément de guidage (110) par rapport au dispositif à conduite d'aspiration (88) et/ou dispositif d'émission (68) .

13. Procédé pour faire fonctionner un appareil d'aspiration selon la revendication 11 ou 12, **caractérisé en ce qu'**un dispositif de commande (60) met en œuvre automatiquement un nettoyage, dans lequel en particulier un démarrage du processus de nettoyage est actionné manuellement, et en particulier que le dispositif de commande (60) règle un refoulement du fluide dans le dispositif d'émission (68) pendant une première durée prédéfinie et règle une aspiration dans le dispositif à conduite d'aspiration (88) par l'intermédiaire d'un groupe d'aspiration (40), et en particulier que le dispositif de commande (60), après l'arrêt du refoulement dans le dispositif d'émission (68), maintient le fonctionnement du groupe d'aspiration (40) pendant une deuxième durée définie.

14. Procédé pour faire fonctionner un appareil d'aspiration selon l'une quelconque des revendications 11 à 13, **caractérisé en ce que** le fluide, lequel a traversé le dispositif à conduite d'aspiration (88), est réceptionné dans un réservoir d'eau sale (44).
